# EUROPÄISCHE PATENTANMELDUNG

(11) **EP 0 571 357 A2**
(43) Veröffentlichungstag der Anmeldung: **24.11.1993**
(21) Anmeldenummer: 93890093.3
(22) Anmeldetag: 10.05.1993
(51) Int. Cl.: E01B 7/02

(54) **Einrichtung zum Festlegen von Gleiteinlagen**

(30) Priorität: 18.05.1992 AT 1019/92
(71) Anmelder: VAE Aktiengesellschaft, A-1010 Wien (AT)
(72) Erfinder: Durchschlag, Gerald, A-8740 Zeltweg (AT)
(74) Vertreter: Haffner, Thomas M., Dr.

(57) **Zusammenfassung**

Bei einer Einrichtung zum Festlegen von wenigstens einer austauschbaren langgestreckten Gleiteinlage (5), insbesondere Kunststoffgleiteinlagen, in Ausnehmungen einer Gleitstuhl- oder Rippenplatte (4), bei welcher die Seitenflächen der Gleiteinlagen (5) zumindest teilweise von einwärts springenden Wänden der Ausnehmungen übergriffen bzw. hintergriffen werden, weisen die Gleiteinlagen (5) an ihrer Unterseite quer zu ihrer längeren Achse eine geradlinige Nut auf, wobei die Gleitstuhl- oder Rippenplatte (4) an ihrer Oberseite eine in der Verriegelungslage der Gleiteinlagen (5) mit der Nut derselben fluchtende, nach oben offene Nut aufweist und wobei die Nut der Gleitstuhl- oder Rippenplatte (4) und die Nut der Gleiteinlagen (5) in der Verriegelungslage eine lichte Öffnung für das Einschieben eines stabförmigen Verriegelungsgliedes (7) definieren, dessen freie Enden (8) an den Rändern der Gleitstuhl- oder Rippenplatte (4) plastisch verformbar überstehen.

## Beschreibung

Die Erfindung bezieht sich auf eine Einrichtung zum Festlegen von wenigstens einer austauschbareri langgestreckten Gleiteinlage, insbesondere Kunststoffgleiteinlagen, in Ausnehmungen einer Gleitstuhl- oder Rippenplatte, bei welcher die Seitenflächen der Gleiteinlagen zumindest teilweise von einwärts springenden Wänden der Ausnehmungen übergriffen bzw. hintergriffen werden.

Gleiteinlagen der eingangs genannten Art sind beispielsweise in der AT-B-392 497 beschrieben. Bei dieser bekannten Ausbildung waren langgestreckte Gleitelemente aus Kunststoff in einem Gleitstuhl derart angeordnet, daß zunächst ein Teil in eine Ausnehmung des Gleitstuhles eingetrieben wurde und in eine Lage gebracht wurde, bei welcher zumindest ein größerer Teil der Seitenwände der Gleitteile von einspringenden Wänden übergriffen bzw. hintergriffen wurde. In der praktischen Ausbildung hatten derartige Gleiteinlagen im wesentlichen trapezförmigen Querschnitt und wurden in eine Schwalbenschwanznut eingelegt bzw. eingeschoben, wobei die Höhe der Gleiteinlagen naturgemäß größer war als die Tiefe der Schwalbenschwanznut, so daß die Gleitteile an ihrer Oberfläche eine Auflage für die gleitenden Gleisteile, beispielsweise die Zungenschiene oder ein schwenkbares Herzstück, ausbilden. Zum Einlegen der langgestreckten Gleiteinlagen in eine derartige Ausnehmung, welche nach innen einspringende Wände aufweist, mußte zumindest ein Teilbereich mit die maximale Breite der Gleittteile übersteigender Weite ausgebildet werden, um an dieser Stelle das Einlegen bzw. Eintreiben der Gleitteile zu ermöglichen. Die definitive Verriegelung erfolgt durch Einlegen eines zweiten derartigen Gleitteiles, wobei die Stoßfuge der aneinander anliegenden Teilbereiche der Gleitteile in dieser vergrößerten Ausnehmung für das Einschieben der Gleitteile zu liegen kam. Nachteilig bei einer derartigen Ausbildung ist die geteilte Ausbildung der Gleitteile und der Umstand, daß die Verriegelung der Teile in hohem Maße davon abhängig ist, daß der Grund der Nut von übermäßiger Verschmutzung frei ist, da sonst eine einwandfreie Verriegelung nicht ohne weiteres möglich ist.

Die Erfindung zielt nun darauf ab, eine Einrichtung der eingangs genannten Art zu schaffen, bei welcher in besonders einfacher Weise die Verriegelung von Gleitteilen mit im wesentlichen langgestreckter Form in einem Gleitstuhl bzw. einer Rippenplatte gelingt und bei welcher die unterteilte Ausbildung von Gleiteinlagen vermieden werden kann. Insbesondere soll die erfindungsgemäße Ausbildung dazu dienen, eine sichere Verriegelung von Gleiteinlagen in der Gestalt zu ermöglichen, daß pro Gleitstuhl oder Rippenplatte lediglich eine geringe Anzahl von gesonderten Teilen bzw. Gleiteinlagen erforderlich ist. Zur Lösung dieser Aufgabe ist die erfindungsgemäße Ausbildung im wesentlichen dadurch gekennzeichnet, daß die Gleiteinlagen an ihrer Unterseite quer zu ihrer längeren Achse eine geradlinige Nut aufweisen, daß die Gleitstuhl- oder Rippenplatte an ihrer Oberseite eine in der Verriegelungslage der Gleiteinlagen mit der Nut derselben fluchtende, nach oben offene Nut aufweist und daß die Nut der Gleitstuhl- oder Rippenplatte und die Nut der Gleiteinlagen in der Verriegelungslage eine lichte Öffnung für das Einschieben eines stabförmigen Verriegelungsgliedes definieren, dessen freie Enden an den Rändern der Gleitstuhl- oder Rippenplatte plastisch verformbar überstehen. Da wiederum langgestreckte Gleiteinlagen Verwendung finden können, welche einfach in eine entsprechende Nut, insbesondere eine Nut mit Schwalbenschwanzprofil des Gleitstuhles der Rippenplatte einschiebbar sind, kann mit einer geringen Anzahl derartiger Gleiteinlagen das Auslangen gefunden werden und dadurch, daß die Gleiteinlagen eine nach unten offene Nut aufweisen, und daß die Rippenplatten bzw. der Gleitstuhl eine korrespondierende und in der Verriegelungslage mit der Nut der Gleiteinlage fluchtende Nut aufweisen, sind jeweils in noch nicht zusammengebautem Zustand offene Nuten vorgesehen, welche einfach von Verschmutzung freigehalten werden können und welche nach dem Einschieben der Gleiteinlagen unmittelbar einen entsprechenden Kanal bzw. eine entsprechende Durchbrechung für die Aufnahme eines Verriegelungsgliedes in Form eines Stabes bilden. Ein derartiges stabförmiges Verriegelungsglied kann in der Folge in seiner Lage einfach dadurch gesichert werden, daß die Enden mit Hammerschlägen an den Rändern der Gleitplatte bzw. des Gleitstuhles umgebogen bzw. umgeschlagen werden. Insgesamt ergibt sich somit ein besonders einfacher und solider Zusammenbau, bei welchem für die Verriegelungsglieder billige Stabprofile Verwendung finden können.

Mit Vorteil ist die Ausbildung so getroffen, daß das Verriegelungsglied von einem Kantstab gebildet ist, wobei vorzugsweise der Kantstab ein Rechteckprofil aufweist. Ein derartiges Rechteckprofil erlaubt es, mit geringem Kraftaufwand, das Abbiegen bzw. Umschlagen des freien Endes des Verriegelungsgliedes über die kürzere Seite eines derartigen Rechteckes zu bewirken.

Mit Vorteil ist die Ausbildung so getroffen, daß die Länge der längeren Achsen der Gleiteinlagen der Länge der Gleitstuhl- bzw. Rippenplatten in Verschieberichtung der gleitenden Teile im wesentlichen gleich ist, wodurch mit einer geringen Anzahl von Gleiteinlagen je Gleitstuhl das Auslangen gefunden werden kann. Gleichzeitig wird mit einer derartigen Ausbildung der Vorteil erreicht, daß mit dem gleichen Verriegelungsglied eine Mehrzahl von Gleiteinlagen sicher verriegelt werden kann, wofür mit Vorteil die Ausbildung so getroffen ist, daß wenigstens zwei zueinander parallel angeordnete Gleiteinlagen in einer Gleitstuhl- oder Rippenplatte mit einem gemeinsamen Verriegelungsglied festlegbar sind.

Um die Gleiteigenschaften im Betrieb über einen längeren Zeitraum auch bei starker Verschmutzung zu gewährleisten und den Verschleiß der Gleiteinlagen zu verringern, ist mit Vorteil die Ausbildung so getroffen, daß die Gleiteinlagen an ihrer den gleitenden Teilen zugewandten Gleitfläche sich unter einem spitzen Winkel zur längeren Achse der Gleitfläche erstreckende Nuten aufweist.

Die Erfindung wird nachfolgend anhand eines in der Zeichnung schematisch dargestellten Ausführungsbeispieles näher erläutert. In dieser zeigen: Fig.1 eine perspektivische Ansicht einer ersten Ausführungsform einer erfindungsgemäßen Einrichtung, wobei zusätzlich schematisch Teile der Schwelle bzw. Rippenplatte sowie der darauf festgelegten bzw. gleitend angeordneten Schienen dargestellt sind; Fig.2 eine Draufsicht auf eine abgewandelte Ausführungsform einer erfindungsgemäßen Gleiteinlage; Fig.3 eine Seitenansicht in Richtung des Pfeiles III der Fig.2; Fig.4 eine Stirnansicht in Richtung des Pfeiles IV der Fig.2; Fig.5 eine Draufsicht auf eine Gleit- bzw. Rippenplatte für ein Zusammenwirken mit der Ausführungsform einer Gleiteinlage gemäß Fig.2; Fig.6 eine Seitenansicht in Richtung des Pfeiles VI der Fig.5; Fig.7 eine Stirnansicht in Richtung des Pfeiles VII der Fig.5; Fig.8 eine Draufsicht auf eine abgewandelte Ausführungsform einer Gleitstuhl- bzw. Rippenplatte mit teilweise eingelegten Gleiteinlagen; Fig.9 eine Stirnansicht in Richtung des Pfeiles IX der Fig.8; Fig.10 eine Seitenansicht in Richtung der Pfeile X der Fig.8 und 9; Fig.11 eine Draufsicht auf eine Gleiteinlage für eine Verwendung im Zusammenhang mit der Ausbildung gemäß Fig.8; und Fig.12 eine Seitenansicht in Richtung des Pfeiles XII der Fig.11.

Bei der Ausführungsform gemäß Fig.1 ist auf einer Schwelle 1 eine Rippenplatte 2 über Verschraubungen 3 festgelegt, wobei an dieser Rippenplatte 2 eine feststehende Schiene 24 in an sich bekannter und nicht näher dargestellter Weise festgelegt ist. Auf der Rippenplatte 2 ist weiters ein Gleitstuhl 4 vorgesehen, wobei in dem Gleitstuhl 4 Gleiteinlagen 5 angeordnet sind, welche in der gezeigten Ausführungsform als Kunststoffgleiteinlagen 5 angeordnet sind, auf welchen eine bewegliche Schiene 6 gleitend abgestützt ist. Die Kunst-stoffgleiteinlagen 5 weisen langgestreckte Form auf und sind in entsprechende Ausnehmungen im Gleitstuhl 4 einschiebbar, wobei die Seitenflächen der Gleiteinlagen zumindest teilweise von einwärts springenden Wänden der Ausnehmungen im Gleitstuhl übergriffen bzw. hintergriffen werden, wie dies bei nachfolgenden Ausführungsformen noch deutlicher ersichtlich werden wird. Die Gleiteinlagen 5 weisen an ihrer Unterseite quer zu ihrer längeren Achse eine geradlinige Nut auf, wobei im Gleitstuhl 4 eine mit dieser Nut in den Gleiteinlagen 5 in der Verriegelungsstellung derselben fluchtende Nut angeordnet ist. In die miteinander fluchtenden Nuten ist ein stabförmiges Verriegelungsglied 7 einführbar, welches zur Lagesicherung der Position der einschiebbaren Gleiteinlagen dient.

Das Verriegelungsglied ist dabei beispielsweise von einem Kantstab gebildet, welcher ein Rechteckprofil aufweist. Die freien Enden 8 des stabförmigen Verriegelungsgliedes 7 sind an den Rändern des Gleitstuhles 4 plastisch verformbar, wobei sie beispielsweise nach erfolgtem Einschieben in die Gleiteinlagen 5 und einem Durchtritt durch von den Ausnehmungen in den Gleiteinlagen sowie Gleitstuhloberflächen gebildeten Nut beispielsweise durch Hammerschläge umgeschlagen werden können.

Bei der Ausbildung von Gleiteinlagen 5, welche durch-gehend aus Kunststoff ausgebildet sind, sind zu deren Reinhaltung an der der Schiene 6 zugewandten Gleitfläche Nuten 9 vorgesehen, welche mit der Längsachse der Gleiteinlagen 5 einen spitzen Winkel einschließen, so daß gegebenenfalls auftretende Verschmutzungen leicht ausgetragen werden können. Weiters sind in einem gemeinsamen Gleitstuhl 4 nebeneinander im wesentlichen parallel zueinander zwei Gleiteinlagen 5 angeordnet und mit einem gemeinsamen Verriegelungselement 7 in ihrer Lage gehalten.

Bei der Ausführungsform gemäß den Fig.2 bis 4 findet eine abgewandelte Ausbildung einer wartungsfreien Gleiteinlage 10 Verwendung. Diese Gleiteinlage besteht aus einem Grundwerkstoff, in welchem Schmierstoffdepots 11 angeordnet sind. Die Schmierstoffdepots 11 sind dabei in den Fig.3 und 4 der Übersichtlichkeit halber nicht eingezeichnet. Wie deutlich ersichtlich, weist die Gleiteinlage 10 an ihrer Unterseite eine quer zu ihrer Längsachse verlaufende Nut 12 auf, welche in korrekter Position der Gleiteinlage in der Gleitstuhl- bzw. Rippenplatte mit einer in der Gleitstuhl- bzw. Rippenplatte ausgebildeten, ebenfalls länglichen Nut in eine fluchtende Lage gelangt, wie dies weiter unten deutlich ersichtlich werden wird.

Die Gleiteinlage 10 weist an einer ihrer Längsseiten eine durchgehende schräge Seitenfläche 13 auf, während auf der dieser durchgehenden schrägen Seitenfläche gegenüberliegend die Seitenfläche unterbrochen ausgebildet ist, so daß sich Vorsprünge 14 ergeben, welche durch vollkommen abgesetzt ausgebildete Bereiche 15 voneinander getrennt sind. Auf diese Art und Weise läßt sich nach Art eines Bajonettverschlusses eine Gleiteinlage in eine entsprechend ausgebildete Ausnehmung der Gleitstuhl- bzw. Rippenplatte einlegen, wie dies unter Bezugnahme auf die Fig.5 bis 7 deutlich werden wird, so daß insgesamt kürzere Verschiebewege für eine gegen Aufsteigen gesicherte Lage der Gleiteinlagen ermöglicht wird.

In den Fig.5 bis 7 ist eine für ein Zusammenwirken mit Gleiteinlagen gemäß den Fig.2 bis 4 entsprechend geformte Gleitstuhl- bzw. Rippenplatte 16 dargestellt. Es ist deutlich die quer zur schematisch mit 17 angedeuteten Längsachse der einzulegenden Gleiteinlagen verlaufende Nut 18 ersichtlich, welche in eingelegter Stellung der Gleiteinlage 10 mit der Nut 12 der Unterseite der Gleiteinlagen in eine fluchtende Lage gelangt und einen freien Durchtrittsquerschnitt für ein stabförmiges Verriegelungselement darstellt, wie dies beispielsweise der Fig.l entnehmbar ist. Die Ausnehmungen 19 in der Gleitstuhl- bzw. Rippenplatte für die Aufnahme der Gleiteinlagen 10 weisen an einer Seitenfläche eine durchgehende einwärts springende Wand 20 auf, während an den gegenüberliegenden Seitenflächen in Übereinstimmung mit den vorspringenden bzw. abgesetzten Bereichen 14 bzw. 15 der Gleiteinlage 10 ebenfalls unterbrochene einspringende Wandbereiche 21 ausgebildet sind, welche durch freigestellte Bereiche 22 voneinander getrennt sind um nach Art eines Bajonettverschlusses eine Festlegung der Gleiteinlagen 10 sicherzustellen.

In den Fig.8 bis 10 ist in einer zu den Fig.5 bis 7 ähnlichen Darstellung eine abgewandelte Ausführungsform gezeigt, wobei die Gleiteinlagen 10 teilweise in eingelegter Stellung und teilweise in einer für ein weiteres Einschieben geeigneten, teilweise verschwenkten Stellung dargestellt sind. Es ist insbesondere aus Fig.8 ersichtlich, daß die in dieser Figur linke Gleiteinlage 10 entsprechend den vorspringenden Bereichen 14 der Seitenwände in die freien Bereiche 22 im Bereich der Seitenwände 21 eintaucht, worauf nach einem Verschieben der Gleiteinlage 10 im Sinne ihrer Längsachse ein Übergreifen der Seitenwandbereiche der Gleiteinlage 10 sichergestellt wird. Nach einem vollständigen Einschieben auch der zweiten Gleiteinlage kann in die von den Nuten 12 und 18 definierte freie Durchtrittsöffnung wiederum das stabförmige Verriegelungsglied 7 eingebracht und an den freien Enden umgeschlagen bzw. umgebogen werden. Bei der Ausführungsform gemäß den Fig.8 bis 10 weist die Gleitstuhl- bzw. Rippenplatte für die Begrenzung der Einschiebebewegung der Gleiteinlagen 10 Anschlagbereiche 23 auf, in welchen die Gleiteinlage ebenfalls von einwärts ragenden Seitenwänden übergriffen wird.

In den Fig.11 und 12 ist eine für einen Einsatz in der Ausführungsform gemäß den Fig.8 bis 10 geeignete Gleiteinlage 10 in einer Draufsicht bzw. einer Seitenansicht dargestellt, wobei die durchgehenden, schrägen Seitenränder der Gleiteinlage entsprechend der Ausnehmung 19 in der Gleitstuhl- bzw. Rippenplatte über einen größeren Bereich, als dies in Fig.2 dargestellt ist, vorragen.

## Patentansprüche

1. Einrichtung zum Festlegen von wenigstens einer austauschbaren langgestreckten Gleiteinlage (5,10), insbesondere Kunststoffgleiteinlagen, in Ausnehmungen (19) einer Gleitstuhl- oder Rippenplatte (4,16), bei welcher die Seitenflächen der Gleiteinlagen (5,10) zumindest teilweise von einwärts springenden Wänden der Ausnehmungen (19) übergriffen bzw. hintergriffen werden, dadurch gekennzeichnet, daß die Gleiteinlagen (5,10) an ihrer Unterseite quer zu ihrer längeren Achse (17) eine geradlinige Nut (12) aufweisen, daß die Gleitstuhl- oder Rippenplatte (4,16) an ihrer Oberseite eine in der Verriegelungslage der Gleiteinlagen (5,10) mit der Nut derselben (12) fluchtende, nach oben offene Nut (18) aufweist und daß die Nut (18) der Gleitstuhl- oder Rippenplatte (4,16) und die Nut (12) der Gleiteinlagen (5,10) in der Verriegelungslage eine lichte Öffnung für das Einschieben eines stabförmigen Verriegelungsgliedes (7) definieren, dessen freie Enden an den Rändern der Gleitstuhl- oder Rippenplatte (4,16) plastisch verformbar überstehen.

2. Einrichtung nach Anspruch 1, dadurch gekennzeichnet, daß das Verriegelungsglied (7) von einem Kantstab gebildet ist.

3. Einrichtung nach Anspruch 1 oder 2, dadurch gekennzeichnet, daß der Kantstab (7) ein Rechteckprofil aufweist.

4. Einrichtung nach Anspruch 1, 2 oder 3, dadurch gekennzeichnet, daß die Länge der längeren Achsen (17) der Gleiteinlagen (5,10) der Länge der Gleitstuhl- bzw. Rippenplatten (4,16) in Verschieberichtung der gleitenden Teile im wesentlichen gleich ist.

5. Einrichtung nach einem der Ansprüche 1 bis 4, dadurch gekennzeichnet, daß die Gleiteinlagen (5) an ihrer den gleitenden Teilen zugewandten Gleitfläche sich unter einem spitzen Winkel zur längeren Achse der Gleitfläche erstreckende Nuten (9) aufweist.

6. Einrichtung nach einem der Ansprüche 1 bis 5, dadurch gekennzeichnet, daß wenigstens zwei zueinander parallel angeordnete Gleiteinlagen (5,10) in einer Gleitstuhl- oder Rippenplatte (4,16) mit einem gemeinsamen Verriegelungsglied (7) festlegbar sind.
